# FASCICULE DE BREVET EUROPEEN

(11) **EP 0 740 909 B1**
(45) Date de publication et mention de la délivrance du brevet: **02.06.1999**
(21) Numéro de dépôt: 96810082.6
(22) Date de dépôt: 09.02.1996
(51) Int. Cl.: A43B 5/04

(54) **Chaussure de ski**
Schischuh
Skiboot

(30) Priorité: 03.05.1995 CH 1272/95
(43) Date de publication de la demande: 06.11.1996
(73) Titulaire: LANGE INTERNATIONAL S.A., 1700 Fribourg (CH)
(72) Inventeur: Basseto, Davide, I-31015 Corrogliano (TV) (IT); Corazzola, Luigi, I-39100 Bolzano (IT)
(74) Mandataire: Meylan, Robert Maurice

(56) Documents cités:
- EP-A- 0 521 282
- EP-A- 0 577 926
- WO-A-93/12683
- US-A- 5 136 794

## Description

La présente invention a pour objet une chaussure de ski constituée d'une partie inférieure entourant le pied et le talon et d'une tige en forme de collier articulé sur la partie inférieure et munie d'au moins une boucle de fermeture et de serrage, et comportant, à l'arrière, un dispositif de verrouillage de la tige en position de descente inclinée vers l'avant, et des moyens de déverrouillage.

Dans sa version la plus simple, une telle chaussure est connue du document EP-A-0 086 908. Cette chaussure comprend, à l'arrière, une bascule articulée sur la tige et coopérant avec une butée fixe sur la coque de la chaussure. Le déverrouillage s'effectue par une pression sur le bras supérieur de la bascule accessible à travers une découpe de la tige. Une telle bascule peut être équipée elle-même d'un dispositif auxiliaire de verrouillage permettant de maintenir la bascule en position écartée de la butée. Un tel dispositif est décrit dans le document CH-A-678 685.

On connait également une chaussure équipée d'une bascule selon le document EP-A-0 086 908 et d'un bouton rotatif actionnant une came agissant sur la bascule pour la maintenir en position déverrouillée.

La bascule à actionnement direct nécessite une découpe dans le dos de la tige, découpe peu esthétique et laissant pénétrer la neige avec le risque de formation de glace. La bascule actionnée au moyen d'un came constitue un ensemble relativement volumineux. En outre, la commande d'une telle bascule par un câble relié à une boucle du collier n'est pas des plus commode, comme le montre le brevet US-A-5 136 794.

La présente invention a pour but de réaliser un dispositif de verrouillage moins volumineux, ne nécessitant pas de découpe à l'arrière de la tige, et beaucoup plus facile à actionner par un câble de traction relié à une boucle du collier ou à tout autre organe de commande.

La chaussure selon l'invention est caractérisée en ce que le dispositif de verrouillage est constitué, d'une part, d'un cliquet monté sur la partie inférieure de la chaussure autour d'un axe horizontal, présentant un bras dirigé approximativement verticalement vers le haut et sollicité par un moyen élastique tendant à écarter ledit bras de la coque et, d'autre part, d'une butée située sur la face interne de la tige et contre laquelle l'extrémité du bras du cliquet vient buter en s'arqueboutant, en position verrouillée, et en ce que les moyens de déverrouillage sont constitués d'un doigt orienté de manière à écarter le cliquet de la butée lors son actionnement.

Le doigt constitue avantageusement le premier bras d'un levier coudé articulé sur la face interne de la tige et actionné par un organe d'actionnement monté sur la face externe de la tige. Un tel levier présente l'avantage de pouvoir être actionné facilement par un câble de traction relié, par exemple, à une boucle du collier. Les bras de ce levier coudé peuvent être relativement courts. Le levier coudé constitue avantageusement une seule pièce avec la butée réalisée alors sous la forme d'une butée basculante.

Le dessin annexé représente, à titre d'exemple, quatre formes d'éxécution de la chaussure selon l'invention.
La figure 1 est une vue de côté d'une chaussure dont la partie arrière est représentée en coupe axiale verticale, selon une première forme d'exécution.
La figure 2 est une vue de détail du dispositif de verrouillage de la tige de la chaussure représentée à la figure 1.
La figure 3 représente, en coupe, la partie arrière en phase de déverrouillage.
La figure 4 est une vue analogue à la figure 2 montrant la chaussure après déverrouillage de la tige.
La figure 5 est une vue analogue en position de marche.
La figure 6 est une vue analogue dans une position précédent le verrouillage automatique du collier.
La figure 7 est une vue partielle d'une deuxième forme d'exécution.
La figure 8 est une vue partielle d'une troisième forme d'exécution.
Les figures 9 et 10 représentent une quatrième forme d'exécution.

La chaussure représentée à la figure 1 est constituée essentiellement d'une partie inférieure formée d'une coque 1 à volume variable entourant le pied et le talon et d'une tige formée d'un collier 2 articulé sur la coque 1 en deux points opposés 3 approximativement au niveau de la malléole. La coque 1 est munie de deux boucles de serrage 4 et 5. Le collier 2 est également muni de deux boucles de fermeture et de serrage 6 et 7.

A l'arrière, le collier 2 porte, sur sa face interne, une butée 8 montée basculante autour d'un axe horizontal 9. Cette butée 8 se présente sous la forme d'un levier coudé dont un premier bras 8a est maintenu en appui contre la paroi du collier 2 par un ressort en cor de chasse entourant l'axe 9 et un second bras 8b, dirigé vers l'avant de la chaussure et auquel est attachée l'extrémité d'un tube 10 dans lequel est logé un coulisseau 30 fixé à l'extrémité d'un câble 11 dont l'autre extrémité est reliée à la boucle 6 du collier de telle manière que l'ouverture de la boucle 6 exerce une traction sur le câble 11. Dans le tube 10 est en outre monté un ressort 31 travaillant en compression entre le coulisseau 30 et le fond du tube 10. Ce ressort a pour fonction d'absorber la différence de course entre le câble 11 et le bras 8b de la butée 8. Sur la figure 1, on a représenté schématiquement l'axe d'articulation 14 du levier-tendeur 15 de la boucle 6 sur le collier 2 et l'axe d'articulation 16 du tirant 17 de cette boucle sur le levier-tendeur 15. Le câble 11 est ici attaché à l'axe 16, comme représenté schématiquement. Une boucle du même type équipe les modèles MID MATIC de ROSSIGNOL. Bien que le câble ait été représenté relié à la boucle supérieure 6, il est avantageux de le relier à la boucle inférieure 7, car l'ouverture de la boucle 7 a pour effet de libérer le cou de pied et ainsi de faciliter la marche.

La butée 8 présente une face inférieure 8c sensiblement horizontale en position verrouillée et constituant la face de butée proprement dite. Cette face 8c, qui relie les deux bras 8a et 8b, est limitée, sur le bras 8a, par un ergot 8d. Sur la coque est monté un cliquet 12 articulé autour d'un axe horizontale 13 et maintenu en position sensiblement verticale par un ressort en cor de chasse monté autour de l'axe 13.

La figure 1 représente la chaussure en position fermée serrée prête pour la descente. Dans cette position, le collier 2 est verrouillé en position de descente par le cliquet 12 dont le bras vient buter approximativement perpendiculairement contre la face inférieure 8c de la butée 8. Le cliquet 12 est ici également en butée latérale contre l'ergot 8d de la butée. Le ressort 31 est légèrement comprimé, la force qu'il exerce étant dans tous les cas inférieure à la somme de la force du ressort de rappel en cor de chasse de la butée 8 et de la force du ressort de rappel du cliquet 12.

L'ouverture de la boucle 6 a pour effet d'exercer une traction sur le câble 11 qui comprime le ressort 31 par le coulisseau 30. Lorsque la compression du ressort 31 dépasse la résistance de la butée 8, le tube 10 est entraîné à son tour et exerce une traction sur le bras 8b de la butée 8, ce qui a pour effet de faire basculer cette butée. Lors de ce basculement, l'ergot 8d écarte et fait pivoter le cliquet 12, comme représenté à la figure 2. Dans cette position, le cliquet est en appui latéral sur l'extrémité de l'ergot 8d. La boucle 6 et partant le câble 11 peut poursuivre sa course jusqu'à compression totale du ressort 31.

La boucle 6 étant maintenue en position ouverte, la traction sur le câble 11 subsiste et la butée 8 reste dans la position représentée à la figure 3, ce qui permet au collier de basculer en arrière, le cliquet venant glisser sur l'extrémité de l'ergot 8d. Il est ainsi soit possible d'ouvrir les deux boucles du collier et de faire basculer celui-ci en arrière dans une position de chaussage, représentée à la figure 4, soit d'être en position de marche telle que représentée à la figure 5, dans laquelle le collier 2 peut osciller, comme indiqué par la double flèche, sans venir se verrouiller.

La figure 6 représente le dispositif de verrouillage juste avant le reverrouillage automatique du collier 2 sur la coque 1. La boucle 6 est fermée et la traction du câble 11 sur le ressort 31 est relâchée. Le collier 2 est encore en position redressée. Lors de la première flexion de la jambe, le collier 2 bascule dans le sens de la flèche et lorsque l'axe 9 de la butée 8 dépasse l'extrémité du cliquet 12, la butée 8 reprend la position représentée à la figure 1 sous l'effet de son ressort de rappel et le cliquet 12 vient à nouveau s'arquebouter contre la face 8c de la butée 8 en verrouillant le collier 2.

Le dispositif décrit est susceptible de nombreuses variantes sans sortir du cadre de l'invention.

En particulier, le câble 11 pourrait être actionné par un organe particulier tel qu'une boucle auxiliaire, un bouton rotatif ou un bouton de traction monté sur le collier 2.

Le levier coudé constitué des bras 8a et 8b pourrait être une pièce distincte de la butée qui serait alors une pièce fixe.

La butée basculante 8 pourrait être actionnée directement, c'est-à-dire sans passer par un câble. Dans ce cas le bras 8b pourrait être supprimé et la butée, solidaire de son axe 9, pourrait être actionnée par son axe au moyen d'un organe extérieur tel qu'un levier ou un bouton placé sur le collier à la hauteur de la butée. Dans ce cas aussi, la butée pourrait être dissociée de l'organe de déverrouillage qui serait simplement constitué d'un doigt de déverrouillage correspondant au bras 8a. C'est pourquoi, d'une manière générale, on peut parler d'un doigt de déverrouillage.

Les ressorts en cor de chasse pourraient être remplacés par tout autre élément élastique tendant à maintenir la butée basculante, respectivement le doigt de déverrouillage, et le cliquet dans la position représentée à la figure 1.

Trois autres formes d'exécution sont illustrées aux figures 7 à 10, à titre d'exemples.

La figure 7 représente une forme d'exécution dans laquelle le cliquet 12 coopère avec une butée 18 formée sur le collier 2. Le déverrouillage est assuré par un levier 19 monté autour d'un axe horizontal sur le collier 2 et dont le bras inférieur recourbé 19a constitue le doigt de déverrouillage permettant d'écarter le cliquet 12 de la butée 18. Un ressort en cor de chasse rappelle le levier dans le sens horaire. En position de marche, le cliquet 12 glisse sur l'extrémité 18a de la butée 18.

Dans la forme d'exécution selon la figure 8, le doigt de déverrouillage est constitué par l'extrémité 20a d'un poussoir 20 monté sur un ressort 21. Un verrouillage du poussoir 20 par rotation en position enfoncée pourrait être aisément réalisé.

Dans la forme d'exécution représentée aux figures 9 et 10, on retrouve un cliquet 12 coopérant avec une butée 18 formée sur le collier 2. La butée 18 est renforcée par une pièce métallique 22 fixée au collier 2 par deux rivets représentés par leurs axes 23, de chaque côté d'une découpe 24 ouverte vers le bas. Le déverrouillage est assuré par une bascule 25 en matière plastique logée sans jeu dans une découpe 27 du collier 2 et articulée autour d'un axe horizontal 26 sur la pièce métallique 22 dont les rivets de fixation sont donc situés de chaque côté de la découpe 27. La bascule 25 présente deux extrémités en forme de poussoirs 25a et 25b actionnables de l'extérieur du collier 2. Le poussoir inférieur 25a fait saillie vers l'intérieur du collier et constitue le doigt de déverrouillage. L'absence de jeu entre la bascule 25 et la découpe 27 assure, d'une part, l'étanchéité et, d'autre part, le maintien par frottement de la bascule dans la position choisie.

Dans la position représentée à la figure 2, le cliquet 12 est en butée contre l'extrémité de la pièce métallique 22 et le collier 2 est verrouillé en position de descente.

Une pression sur le poussoir 25a a pour effet d'écarter le cliquet 12 de la pièce métallique 22 et de la butée 18 et donc de déverrouiller le collier 2 qui peut basculer comme représenté à la figure 10. La bascule 25 est plus étroite que la découpe 24 dans la pièce métallique 22, de telle sorte que cette pièce métallique 22 n'empêche pas la bascule de tourner suffisamment pour repousser et maintenir à coup sûr le cliquet 12 hors de la trajectoire de la butée 18.

## Revendications

1. Chaussure de ski constituée d'une partie inférieure (1) entourant le pied et le talon et d'une tige en forme de collier (2) articulé sur la partie inférieure et muni d'au moins une boucle de fermeture et de serrage (6, 7), et comportant, à l'arrière, un dispositif de verrouillage (8, 12 ; 18, 12) de la tige en position de descente inclinée vers l'avant, et des moyens de déverrouillage (6, 11, 8d ; 19 ; 20), caractérisée en ce que le dispositif de verrouillage est constitué, d'une part, d'un cliquet (12) monté sur la partie inférieure de la chaussure autour d'un axe horizontal, présentant un bras dirigé sensiblement verticalement vers le haut et sollicité par un moyen élastique tendant à écarter ledit bras de la coque, et, d'autre part, d'une butée (8 ; 18 ; 22) située sur la face interne de la tige et contre laquelle l'extrémité du bras du cliquet vient buter en arqueboutement, en position verrouillée, et en ce que les moyens de déverrouillage sont constitués d'un doigt (8a ; 19a ; 20a ; 25a) orienté de manière à écarter le cliquet de la butée lors de son actionnement.

2. Chaussure de ski selon la revendication 1, caractérisée en ce que ledit doigt (8a ; 19a) est articulé autour d'un axe horizontal sur la face interne de la tige, à la hauteur de la butée, et qu'il est actionnable au moyen d'un organe (6 ; 19) monté sur la face externe de la tige.

3. Chaussure de ski selon la revendication 2, caractérisée en ce que ledit doigt (8a) constitue le premier bras d'un levier coudé (8a, 8b), le premier bras (8a) étant en appui contre la paroi interne de la tige sous l'effet d'un moyen élastique agissant sur le levier coudé, le second bras (8b) du levier coudé étant sensiblement horizontal et relié à un moyen d'actionnement (6, 10, 11).

4. Chaussure de ski selon la revendication 3, caractérisée en ce que les moyens d'actionnement dudit levier coudé sont constitués d'un câble (11) relié à ladite boucle (6 ou 7) de la tige, de telle sorte que l'ouverture de cette boucle exerce une traction sur ce câble.

5. Chaussure de ski selon la revendication 4, caractérisée en ce que le câble (11) est relié audit levier coudé par l'intermédiaire d'un ressort (31) et d'un tube (10), le ressort (31) travaillant en compression dans le tube pour absorber la différence entre la course du câble (11) et la course du levier coudé.

6. Chaussure de ski selon l'une des revendications 2 à 5, caractérisée en ce que ledit doigt (8a) et la butée (8) constituent une seule et même pièce présentant une face inférieure (8c) sensiblement horizontale contre laquelle s'appuie l'extrémité du cliquet (12) en position verrouillée.

7. Chaussure de ski selon la revendication 6, caractérisée en ce que ledit doigt (8a) est terminé par un bec (8d) limitant la face inférieure (8c) de la butée du côté de la paroi interne de la tige.

8. Chaussure de ski selon la revendication 1, caractérisée en ce que la butée (18) est formée ou fixée sur la tige et que le doigt de déverrouillage est constitué d'un bras (19a) de levier (19) ou d'un poussoir (20).

9. Chaussure de ski, selon la revendication 1, caractérisée en ce que la butée (18, 22) est solidaire de la tige et que le doigt de déverrouillage (25a) est solidaire d'une bascule bistable (25).

10. Chaussure de ski selon la revendication 9, caractérisée en ce que la butée est constituée essentiellement d'une pièce métallique (22) et que la bascule (25) présente des extrémités en forme de poussoirs (25a, 25b), l'un de ces poussoirs constituant simultanément le doigt de déverrouillage (25a).

## Claims

1. Ski boot comprising a lower part (1) for enveloping the foot and the heel and a shaft having the shape of a collar (2) articulated on the lower part and provided with at least one closing and tensioning buckle (6,7), and comprising, at the back, a locking device (8,12;18,12) for locking the shaft in a downhill position tilted towards the front, and unlocking means (6,11,8d;19;20), characterised in that the locking device is constituted by, on the one hand, a ratchet (12) mounted on the lower part of the boot around a horizontal axis, presenting an arm extending mainly vertically upwards and stressed by an elastic means spreading said arm away from the shell, and, on the other hand, by a stop (8;18;22) situated on the internal side of the shaft and against which the end of the arm of the ratchet abuts as a buttress, in the locked position, and in that the unlocking means are constituted by a finger (8a;19a;20a;25a) oriented in such a way to push the ratchet away from the stop during its operation.

2. Ski boot according to claim 1, characterised in that said finger (8a;19a) is articulated around a horizontal axis on the inner side of the shaft, and in that it is operable by means of an organ (6;19) mounted on the outer side of the shaft.

3. Ski boot according to claim 2, characterised in that said finger (8a) constitutes the first arm of a cranked lever (8a,8b), the first arm (8a) bearing against the inner side of the shaft under the effect of an elastic means acting upon the cranked lever, the second arm (8b) of the cranked lever being approximately horizontal and liked to an actuating means (6,10,11).

4. Ski boot according to claim 3, characterised in that the actuating means are constituted by a cable (11) linked to said buckle (6 or 7) of the shaft, so that the opening of said buckle exerts a traction on this cable.

5. Ski boot according to claim 4, characterised in that the cable (11) is linked to said cranked lever through a spring (31) and a tube (10), the spring (31) working in compression in the tube for absorbing the difference between the displacement of the cable (11) and the displacement of the cranked lever.

6. according to one of claims 2 to 5, characterised in that said finger (8a) and the stop (8) constitute one single part presenting an lower side (8c) approximately horizontal against which the end of the ratchet (12) bears in the locked position.

7. Ski boot according to claim 6, characterised in that said finger (8a) is ended by a beak (8d) limiting the lower side (8c) of the stop on the side of the inner side of the shaft.

8. Ski boot according to claim 1, characterised in that the stop (18) is formed or fixed on the shaft and in that the unlocking finger is constituted by an arm (19a) of a lever (19) or by a pusher (20).

9. Ski boot according to claim 1, characterised in that the stop (18,22) is interdependent with the shaft and in that the unlocking finger (25a) is interdependent with a bistable rocker (25).

10. Ski boot according to claim 9, characterised in that the stop is constituted essentially by a metallic piece (22) and in that the rocker (25) presents ends in the shape of pushers constituting at the same time the unlocking finger (25a).

## Patentansprüche

1. Schischuh, bestehend aus einem unteren Teil (1), der den Fuss und die Ferse umgibt, und einem Schaft in Form einer Manschette (2), die auf dem unteren Teil angelenkt und mit wenigstens einer Schliess- und Spannschnalle (6, 7) versehen ist, mit einer rückseitig angebrachten Vorrichtung zum Verriegeln (8, 12; 18, 12) des Schafts in der nach vorn geneigten Abfahrtsstellung und mit Mitteln zum Entriegeln (6, 11, 8d; 19; 20), dadurch gekennzeichnet, dass die Verriegelungsvorrichtung einerseits aus einer Klinke (12), die am unteren Schuhteil um eine horizontale Achse schwenkbar montiert ist, und andererseits aus einem auf der Innenseite des Schafts liegenden Anschlag (8; 18; 22) besteht, wobei die Klinke einen im wesentlichen vertikal nach oben gerichteten Arm aufweist, der von einem elastischen Mittel beaufschlagt wird, welches diesen Arm von der Schale zu entfernen sucht, und wobei sich das Ende des Klinkenarms in der Verriegelungsstellung nach Art eines Strebebogens auf dem Anschlag abstützt, und dass die Mittel zum Entriegeln aus einem Finger (8a; 19a; 20a; 25a) bestehen, der so orientiert ist, dass beim Betätigen die Klinke vom Anschlag entfernt wird.

2. Schischuh nach Anspruch 1, dadurch gekennzeichnet, dass der erwähnte Finger (8a; 19a) an der Innenseite des Schafts in Höhe des Anschlags um eine horizontale Achse schwenkbar angelenkt ist und dass er mittels eines Organs 6; 9) betätigbar ist, das auf der Schaftaussenseite montiert ist.

3. Schischuh nach Anspruch 2, dadurch gekennzeichnet, dass der erwähnte Finger (8a) aus einem ersten Winkelhebel (8a, 8b) besteht, dessen erster Arm (8a) an der Innenwand des Schafts unter der Wirkung eines auf den Winkelhebel wirkenden elastischen Mittels anliegt und dessen zweiter Arm (8b) im wesentlichen horizontal liegt und mit einem Betätigungsmittel verbunden ist.

4. Schischuh nach Anspruch 3, dadurch gekennzeichnet, dass das Betätigungsmittel des erwähnten Winkelhebels aus einem Seil (11) besteht, das mit der erwähnten Schnalle (6 oder 7) des Schafts derart verbunden ist, dass das Öffnen dieser Schnalle einen Zug auf das Seil ausübt.

5. Schischuh nach Anspruch 4, dadurch gekennzeichnet, dass das Seil (11) mittels einer Feder (31) und eines Rohrs (10) mit dem erwähnten Winkelhebel verbunden ist, wobei die Feder (31) in dem Rohr als Druckfeder arbeitet, um den Unterschied zwischen dem Hub des Seils (11) und dem Hub des Winkelhebels auszugleichen.

6. Schischuh nach einem der Ansprüche 2 bis 5, dadurch gekennzeichnet, dass der erwähnte Finger (8a) und der Anschlag (8) ein und dasselbe Teil bilden, welches eine im wesentlichen horizontale Unterseite (8c) hat, gegen die sich das Ende der Klinke (12) in der Verriegelungsstellung abstützt.

7. Schischuh nach Anspruch 6, dadurch gekennzeichnet, dass der erwähnte Finger (8a) in einer Nase (8d) endet, welche die Unterseite (8c) des Anschlags auf der Seite der Schaftinnenwand begrenzt.

8. Schischuh nach Anspruch 1, dadurch gekennzeichnet, dass der Anschlag (18) auf dem Schaft angeformt oder befestigt ist und dass der Entriegelungsfinger aus einem Arm (19a) eines Hebels (19) oder einem Stössel (20) besteht.

9. Schischuh nach Anspruch 1, dadurch gekennzeichnet, dass der Anschlag (18, 22) fest am Schaft und der Entriegelungsfinger (25a) fest an einer bistablen Wippe (25) angebracht ist.

10. Schischuh nach Anspruch 9, dadurch gekennzeichnet, dass der Anschlag im wesentlichen aus einem metallischen Teil (22) besteht und die Wippe (25) Enden in Form von Stösseln (25a, 25b) aufweist, wobei einer dieser Stössel gleichzeitig den Verriegelungsfinger (25a) bildet.
